# EUROPÄISCHE PATENTSCHRIFT

(11) **EP 0 319 831 B1**
(45) Veröffentlichungstag und Bekanntmachung des Hinweises auf die Patenterteilung: **08.05.1991**
(21) Anmeldenummer: 88119916.0
(22) Anmeldetag: 29.11.1988
(51) Int. Cl.: A47L 9/28, H01H 25/00

(54) **Staubsauger mit einer einteiligen Drucktaste**
Vacuum cleaner with a one-piece push button
Aspirateur avec un commutateur d'une seule pièce

(30) Priorität: 11.12.1987 DE 8716402 U
(43) Veröffentlichungstag der Anmeldung: 14.06.1989
(73) Patentinhaber: SIEMENS AKTIENGESELLSCHAFT, 80333 München (DE)
(72) Erfinder: Sykora, Vladimir, D-8740 Bad Neustadt/S. (DE)

(56) Entgegenhaltungen:
- DE-A- 1 926 111
- DE-A- 2 505 916
- DE-A- 3 428 033
- FR-A- 2 368 790

## Beschreibung

Die Erfindung betrifft einen Staubsauger mit einer einteiligen Drucktaste gemäß dem Oberbegriff des Anspruches 1.

Ein solches Staubsauger ist durch die DE-OS 19 26 111 bekannt. Bei diesem bekannten Staubsauger besteht die Drucktaste aus einem elastischen Streifen, an dessen beiden Enden die Betätigungsstellen für den elektrischen Schalter und die Aufwickelsperre der Kabeltrommel vorgesehen sind. Um einen ausreichenden Betätigungsweg bei nicht zu starker Beanspruchung des elastischen Streifens sicherzustellen, muß der Streifen entsprechend lang gemessen werden, so daß die Drucktaste relativ viel Platz beansprucht.

Der Erfindung liegt die Aufgabe zugrunde, einen Staubsauger mit einer einteiligen Drucktaste zu schaffen, bei dem die Drucktaste wesentlich weniger Platz beansprucht und keinen elastischen Verspannungen ausgesetzt ist.

Die Lösung der gestellten Aufgabe gelingt nach der Erfindung durch die im Kennzeichen des Anspruches 1 angegebenen Merkmale. Die beschriebene Anordnung und Ausbildung der Drucktaste ermöglicht ein Kippen derselben um jede Längsseite, so daß die jeweils andere Längsseite um einen ausreichenden Betätigungsweg verstellt werden kann. Da die Drucktaste sich dabei jeweils frei um die jeweilige Kippachse drehen kann, treten keine elastischen Verspannungen im Material der Drucktaste auf. Durch die entsprechende Querverriegelung der Drucktaste wird sichergestellt, daß jeweils nur ein Betätigungsvorgang ausgelöst wird.

Vorteilhafte konstruktive Ausbildungen des Staubsaugers und der Drucktaste sind in den Unteransprüchen beschrieben.

Anhand eines in der Zeichnung dargestellten Ausführungsbeispieles wird die Erfindung nachfolgend näher beschrieben. Es zeigt:
FIG 1 den mit einer Drucktaste versehenen Gehäusebereich eines Staubsaugers in einer Draufsicht,
FIG 2 einen Schnitt entlang der Linie II-II in FIG 1, wobei sich die Drucktaste in der Ausgangsstellung befindet,
FIG 3 und 4 die Lage der Drucktaste in der einen bzw. der anderen Betätigungsstellung.

Mit 1 ist ein Staubsaugergehäuse bezeichnet, auf dessen Oberseite zum rückwärtigen Ende 2 hin eine Drucktaste 3 angeordnet ist. Dabei schließt die Drucktaste 3 mit ihrer einen zu den Kippachsen der Drucktaste 3 parallel verlaufenden Längsseite 4 bündig mit der Gehäusekante 2a am rückwärtigen Ende 2 des Staubsaugergehäuses 1 ab. An der Innenseite der Drucktaste 3 ist eine Abstützlasche 5 als Angriffsstelle für einen Federbügel 6 angeformt. Mit seinen beiden Enden 6a und 6b ist der Federbügel 6 an gehäusefesten Auflagen 7 derart gegenüber der Angriffsstelle der Abstützlasche 5 verspannt, daß er auf die Drucktaste 3 sowohl eine gegen die durch Pfeile 8 und 9 angedeutete, auf die beiden einander gegenüberliegenden Betätigungsstellen 10 und 11 der Drucktaste 3 ausübbare Betätigungskraft gerichtete Kraft als auch eine in Querrichtung wirkende Kraft ausübt. Bei dem dargstellten Ausführungsbeispiel ist die quer wirkende Kraft nach links gerichtet. Die beiden Kraftkomponenten des Federbügels 6 sind als Pfeile 12 und 13 dargestellt.

Gegen die in Querrichtung wirkende Kraftkomponente 13 ist die Drucktaste 3 mit ihrer anderen Längsseite 14 an einer Begrenzungskante 16 einer am Staubsaugergehäuse 1 zur Aufnahme der Drucktaste 3 vorgesehenen Aussparung 15 abgestützt. An dieser anderen Längsseite 14 ist ferner ein in Betätigungsrichtung weisendes Wandteil 17 angeformt. Sowohl an diesem Wandteil 17 als auch an der einen Längsseite 4 der Drucktaste 3 ist jeweils eine einen Anschlag bildende Leiste 18 bzw. 19 angeformt, die in Richtung der quer wirkenden Kraftkomponente 13 weist. Auf jeder der Längsseiten 4 und 14 untergreift die jeweilige Leiste 18 bzw. 19 einen gehäusefesten Gegenanschlag 20 bzw. 21, wobei der gehäusefeste Gegenanschlag 20 gesondert am Staubsaugergehäuse ausgebildet ist und als Gegenanschlag 21 die Unterseite der oberen Gehäusewand des Staubsaugergehäuses 1 dient.

Im Bereich der anderen Längsseite 14 der Drucktaste 3 ist an einer Zwischenwand 22 des Staubsaugergehäuses 1 eine Rippe 23 angeformt. Die Rippe 23 ist so angeordnet, daß sie mit ihrem Querschnittsprofil neben der Innenseite 17a des Wandteiles 17 der Drucktaste 3 liegt. Die Oberkante 23a der Rippe 23 bildet ein erstes und die dem Wandteil 17 zugekehrte Rippenseite 23b ein zweites gehäusefestes Blockierglied. An der Drucktaste 3 sind mit diesen gehäusefesten Blockiergliedern entsprechend zusammenwirkende Blockierglieder vorgesehen. So bildet die Unterseite 19a der Leiste 19 ein erstes und die Innenseite 17a des Wandteiles 17 ein zweites Blockierglied der Drucktaste 3.

Auf der Innenseite der einen Längsseite 4 ist ferner eine Schräge 24 angeformt, die mit einer an dem gehäusefesten Gegenanschlag 20 vorgesehenen Gegenschräge 25 zusammenwirkt.

Je nachdem, ob der Staubsauger ein- oder ausgeschaltet oder seine Kabelsperre gelöst werden soll, wird auf eine der Betätigungsstellen 10 bzw. 11 eine Druckkraft ausgeübt, wie dies durch die Pfeile 8 und 9 angedeutet ist. So wird durch Ausüben eines Druckes auf die Betätigungsstelle 10 die Drucktaste 3 auf dieser Seite gegen die Kraftkomponente 12 des Federbügels 6 nach unten gedrückt. Mit seiner Innenseite 17a gleitet das Wandteil 17 an der Rippenseite 23b vorbei. Dadurch wird die Drucktaste 3 gegen eine Querverschiebung verriegelt, so daß die Schräge 24 nicht über die Gegenschräge 25 gleiten kann. Die Drucktaste 3 ist somit auf dieser Betätigungsseite in ihrer Höhenlage verriegelt. Die Unterseite 19a der Leiste 19 trifft bei der weiteren Bewegung der Drucktaste 3 auf den Schalterstößel 26 eines im Stromkreis des Staubsaugers angeordneten Schalters 27 und drückt diesen nach unten, so daß ein Schaltvorgang ausgelöst wird. Der Staubsauger wird auf diese Weise ein- oder ausgeschaltet.

Soll dagegen die Kabelsperre gelöst werden, dann ist ein Druck auf die andere Betätigungsstelle 11 erforderlich. Durch einen solchen Druck (Pfeil 9) gleitet die Schräge 24 an der Gegenschräge 25 entlang. Hierdurch erfolgt eine Querverschiebung der Drucktaste 3, wodurch die Leiste 19 mit ihrer Unterseite 19a über die Oberkante 23a der Rippe 23 zu liegen kommt. Dadurch ist die Drucktaste 3 auf dieser anderen Längsseite 14 gegen eine nach unten gerichtete Bewegung blockiert. Die Drucktaste 3 kann damit nur noch um diese andere Längsseite 14 gekippt werden. Bei der nach unten gerichteten Kippbewegung trifft die Drucktaste 3 im Bereich der einen Längsseite 4 auf einen Stößel 28, über den die Kabelsperre gelöst wird.

Nach Beendigung des Druckes auf eine der Betätigungsstellen 10 bzw. 11 wird die Drucktaste 3 durch den Federbügel 6 jeweils wieder in die in FIG 2 dargestellte Ausgangslage zurückgestellt, wobei die beiden als Anschläge dienenden Leisten 18 und 19 jeweils an dem entsprechenden gehäusefesten Gegenanschlag 20 bzw. 21 zur Anlage kommen.

## Patentansprüche

1. Staubsauger mit einer einteiligen Drucktaste, die zwei mit Abstand einander gegenüberliegende Betätigungsstellen aufweist und durch die sowohl der Ein-Aus-Schalter des Staubsaugers als auch die Aufwickelsperre einer im Staubsaugergehäuse eingebauten Kabeltrommel betätigbar ist, wobei die Drucktaste (3) mit im Bereich der Betätigungsstellen (10 und 11) an der Drucktaste (3) vorgesehenen Anschlägen (18 und 19) unter Federkraft in der der Betätigungsrichtung entgegengesetzten Richtung an entsprechenden gehäusefesten Gegenanschlägen (20, 21) anliegt, **dadurch gekennzeichnet**, daß die Drucktaste (3) ferner unter Federkraft auf einer ihrer beiden zu den Kippachsen parallel verlaufenden Längsseiten (4 bzw. 14) mittels eines an der Drucktaste (3) angeordneten Queranschlaggliedes (14 bzw. 17) an einem entsprechenden gehäusefesten Queranschlagglied (16) anliegt; daß im Bereich der einen Betätigungsstelle (11) an der Drucktaste (3) eine mit einer gehäusefesten Gegenschräge (25) derart zusammenwirkende Schräge (24) vorgesehen ist, daß bei einem Druck auf die eine Betätigungsstelle (11) die Drucktaste (3) gegen die entsprechende Federkraft (13) zu ihrer anderen zu den Kippachsen parallel verlaufenden Längsseite (14 bzw. 4) hin quer verschoben ist; daß im Bereich der anderen Betätigungsstelle (10) ein erstes Blockierglied (19a) an der Drucktaste (3) vorgesehen ist, daß bei der Querverschiebung der Drucktaste (3) durch den auf die eine Betätigungsstelle (11) ausgeübten Druck in Wirkverbindung mit einem ersten, eine in Betätigungsrichtung liegende Verstellung dieser Drucktastenseite verhindernden, gehäusefesten Blockierglied (23a) gelangt; daß ferner ebenfalls im Bereich der anderen Betätigungsstelle (10) ein zweites Blockierglied (17a) an der Drucktaste (3) vorgesehen ist, das bei einem auf diese andere Betätigungsstelle (10) ausgeübten Druck in Wirkverbindung mit einem zweiten, die Querverschiebung der Drucktaste (3) verhindernden, gehäusefesten Blockierglied (23b) gelangt.

2. Staubsauger nach Anspruch 1, **dadurch gekennzeichnet**, daß an den beiden Längsseiten (4 und 14) der Drucktaste (3) als Anschlag jeweils eine in Richtung der quer gerichteten Federkraft (Pfeil 13) weisende Leiste (18 bzw. 19) oder Lasche angeformt ist, die jeweils einen entsprechenden, gehäusefesten Gegenanschlag (20 bzw. 21) untergreift.

3. Staubsauger nach Anspruch 2, **dadurch gekennzeichnet**, daß die Drucktaste (3) mit ihrer einen Längsseite (4) bündig mit einer Gehäusekante (2a) des Staubsaugergehäuses (1) angeordnet ist und an dieser Längsseite (4) der Drucktaste (3) die Schräge (24) vorgesehen ist.

4. Staubsauger nach Anspruch 3, **dadurch gekennzeichnet**, daß die Gegenschräge (25) an dem gehäusefesten Gegenanschlag (20) ausgebildet ist, der der mit der Seitenkante (2a) bündigen Längsseite (4) der Drucktaste (3) zugeordnet ist.

5. Staubsauger nach Anspruch 1 und 2, **dadurch gekennzeichnet**, daß das gehäusefeste Gegenanschlagglied durch eine Begrenzungskante (16) einer am Staubsaugergehäuse (1) für die Drucktaste (3) vorgesehenen Aussparung (15) gebildet ist und daß die auf dieser Längsseite (14) der Drucktaste (3) angeordnete Leiste (19) oder Lasche diese Begrenzungskante (16) untergreift.

6. Staubsauger nach Anspruch 5, **dadurch gekennzeichnet**, daß auf der der Begrenzungskante (16) benachbarten Längsseite (4) der Drucktaste (3) mindestens ein in die Betätigungsrichtung weisendes Wandteil (17) derart angeformt und bemessen ist, daß es in der Ruhestellung der Drucktaste (3) auf der in bezug auf die Querverschieberichtung abgewandten Seite neben dem Profil mindestens einer gehäusefesten Rippe (23) liegt und sich bis zur Höhe der Oberkante (23a) der Rippe (23) erstreckt.

7. Staubsauger nach einem oder mehreren der vorhergehenden Ansprüche, **dadurch gekennzeichnet**, daß ein zwischen gehäusefesten Auflagen (7) und einer mit der Drucktaste (3) verbundenen Abstützlasche (5) gegen die Betätigungsrichtung und die Querverschieberichtung der Drucktaste (3) verspannter Federbügel (6) vorgesehen ist.

## Claims

1. Vacuum cleaner with a one-part push-button, which has two actuation points lying opposite one another at a distance, and by means of which both the on-off-switch of the vacuum cleaner and the take-up stopper of a cable drum installed in the vacuum cleaner housing can be actuated, whereby the push-button (3) with stops (18 and 19) provided in the region of the actuation points (10 and 11) on the push-button (3) abuts corresponding housing-fixed counter stops (20, 21), under spring force in the direction opposite the actuation direction, characterized in that the push-button (3), moreover, abuts a corresponding housing-fixed transverse stop element (16) under spring force on one of its two longitudinal sides (4 or 14) extending parallel to the tilting axes by means of a transverse stop element (14 or 17) arranged on the push-button (3); in that in the region of the one actuation point (11) on the push-button (3) there is provided a bevel (24) cooperating with a housing-fixed counter bevel (25) in such a way that with pressure on the one actuation point (11) the push-button (3) is transversely displaced against the corresponding spring force (13) towards its other longitudinal side (14 or 4) extending parallel to the tilting axes; in that in the region of the other actuation point (10) there is provided a first blocking element (19a) on the push-button (3), in that [sic] with the transverse displacement of the push-button (3) by means of the pressure exercised on the one actuation point (11) arrives in operative connection with a first housing-fixed blocking element (23a) preventing an adjustment, lying in actuation direction, of this push-button side; in that, moreover, likewise in the region of the other actuation point (10) a second blocking element (17a) on the push-button (3) is provided, which with a pressure exercised on this other actuation point (10) arrives in operative connection with a second housing-fixed blocking element (23b) preventing the transverse displacement of the push-button (3).

2. Vacuum cleaner according to claim 1, characterized in that on the two longitudinal sides (4 and 14) of the push-button (3) as stop in each case a strip (18 or 19) or lashing pointing in the direction of the transversely aligned spring force (arrow 13) is integrally moulded, which engages in each case under a corresponding, housing-fixed counter stop (20 or 21).

3. Vacuum cleaner according to claim 2, characterized in that the push-button (3) with its one longitudinal side (4) is arranged flush with a housing edge (2a) of the vacuum cleaner housing (1) and on this longitudinal side (4) of the push-button (3) the bevel (24) is provided.

4. Vacuum cleaner according to claim 3, characterized in that the counter bevel (25) is constructed on the housing-fixed counter stop (20) which is associated with the longitudinal side (4) of the push-button (3) flush with the side edge (2a).

5. Vacuum cleaner according to claim 1 and 2, characterized in that the housing-fixed counter stop element is formed by a limitation edge (16) of a cutout (15) provided on the vacuum cleaner housing (1) for the push-button (3) and in that the strip (19) or lashing arranged on this longitudinal side (14) of the push-button (3) engages under this limitation edge (16).

6. Vacuum cleaner according to claim 5, characterized in that on the longitudinal side (4) of the push-button (3) adjacent to the limitation edge (16) at least one wall part (17) pointing in the actuation direction is integrally moulded and measured in such a way that it lies in the resting position of the push-button (3) on the side directed away with regard to the transverse displacing direction next to the profile of at least one housing-fixed rib (23) and extends up to the height of the upper edge (23a) of the rib (23).

7. Vacuum cleaner according to one or several of the preceding claims, characterized in that a spring clip (6) is provided between housing-fixed bearings (7) and a supporting lashing (5) connected to the push-button (3) and braced against the actuation direction and the transverse displacing direction of the push-button (3).

## Revendications

1. Aspirateur de poussières comprenant un bouton-poussoir d'une seule pièce, qui assume deux positions de manoeuvre opposées à distance l'une de l'autre et par lequel on peut manoeuvrer à la fois l'interrupteur marche-arrêt de l'aspirateur de poussières et le dispositif de blocage d'enroulement d'un tambour de câble incorporé au boîtier de l'aspirateur de poussières, le bouton-poussoir (3) s'appliquant par des butées (18, 19) prévues sur le bouton-poussoir (3) dans la zone des positions de manoeuvre (10 et 11), sous l'effet d'une force élastique dans le sens opposé au sens de manoeuvre, à des butées antagonistes (20, 21) correspondantes, fixées au boîtier, caractérisé en ce que le bouton-poussoir (3) s'applique, en outre, sous l'action d'une force élastique, sur l'un de ses deux bords longitudinaux (4 et 14) s'étendant parallèlement à l'axe de basculement, au moyen d'un élément de butée transversal (14 et 17), sur un élément de butée transversale (16) correspondant, fixé au boîtier; en ce que, dans la zone de l'une des positions de manoeuvre, il est prévu, sur le bouton-poussoir (3), une partie oblique (24) coopérant avec une partie oblique antagoniste (25), fixée au boîtier de sorte que, sous l'action d'une pression sur l'une des positions de manoeuvre (11), le bouton-poussoir (3) soit déplacé transversalement, à l'encontre de la force élastique (13) correspondante, vers son autre côté longitudinal (14 et 4) s'étendant parallèlement à l'axe de basculement; en ce que, dans la zone de l'autre position de manoeuvre (10), il est prévu un premier élément de blocage (19a) sur le bouton-poussoir (3), qui, lors du déplacement transversal du bouton-poussoir (3) sous l'action de la pression exercée sur l'une des positions de manoeuvre (11), vient coopérer avec un premier élément de blocage (23a) fixée au boîtier et empêchant un déplacement dans le sens de manoeuvre de ce côté du bouton-poussoir; en ce qu'il est prévu, en outre, également dans la zone de l'autre position de manoeuvre (10), un deuxième élément de blocage (17a) sur le bouton-poussoir (3), qui, lors d'une pression exercée sur cette autre position de manoeuvre (10), vient coopérer avec un deuxième élément de blocage (236) fixé au boîtier et empêchant le déplacement transversal du bouton-poussoir.

2. Aspirateur de poussières suivant la revendication 1, caractérisé en ce que des deux côtés longitudinaux (4 et 14) du bouton-poussoir (3) est issue, en tant que butée, une réglette (18 ou 19) ou une languette tournée dans la direction de la force élastique (flèche 13) dirigée transversalement, qui s'accroche respectivement sous une contre-butée (20 et 21) correspondante fixée au boîtier.

3. Aspirateur de poussières suivant la revendication 2, caractérisé en ce que le bouton-poussoir (3) est à affleurement par son côté longitudinal (4) avec un bord (2a) du boîtier (1) de l'aspirateur de poussières, et la partie oblique (24) est prévue sur ce côté longitudinal (4) du bouton-poussoir (3).

4. Aspirateur de poussières suivant la revendication 3, caractérisé en ce que la partie oblique antagoniste (25) est constituée sur la contre-butée (20) fixée au boîtier, qui est associée au côté longitudinal (4) du bouton-poussoir (3) à affleurement avec le bord latéral (2a).

5. Aspirateur de poussières suivant la revendication 1 ou 2, caractérisé en ce que l'élément de contre-butée fixé au boîtier est formé par un bord de démarcation (16) d'un évidement (15) prévu sur le boîtier (1) de l'aspirateur de poussières et destiné au bouton-poussoir (3) et en ce que la réglette (19) ou la languette prévue sur ce côté longitudinal (14) du bouton-poussoir (3) s'accroche sous ce bord de démarcation (16).

6. Aspirateur de poussières suivant la revendication 5, caractérisé en ce que du côté longitudinal (4) du bouton-poussoir (3), qui est voisin du bord de démarcation (5), est issue au moins une partie de paroi (17) tournée vers la direction de manoeuvre et ayant des dimensions telles qu'elle s'applique, en la position de repos du bouton-poussoir (3), sur le côté opposé dans le sens du déplacement transversal à côté du profil d'au moins une nervure (23) fixée au boîtier et s'étend jusqu'au niveau du bord supérieur (23a) de la nervure (23).

7. Aspirateur de poussières suivant l'une des revendications précédentes, caractérisé en ce qu'il est prévu, entre des supports (7) fixés au boîtier et une languette d'appui (5) reliée au bouton-poussoir (3), un étrier élastique (6) bloqué de manière à ne pas pouvoir se déplacer dans la direction de manoeuvre et dans la direction de déplacement transversal du bouton-poussoir (3).
